# EUROPÄISCHE PATENTSCHRIFT

(11) **EP 1 594 345 B1**
(45) Veröffentlichungstag und Bekanntmachung des Hinweises auf die Patenterteilung: **28.03.2007**
(21) Anmeldenummer: 05003255.6
(22) Anmeldetag: 16.02.2005
(51) Int. Cl.: H05B 6/68

(54) **Mikrowellengerät**
Microwave oven
Four à micro-ondes

(30) Priorität: 01.04.2004 DE 102004015993
(43) Veröffentlichungstag der Anmeldung: 09.11.2005
(73) Patentinhaber: Electrolux Schwanden AG, 8762 Schwanden (CH)
(72) Erfinder: Jeanneteau, Laurent, 60200 Compiègne (FR)
(74) Vertreter: Baumgartl, Gerhard Willi

(56) Entgegenhaltungen:
- EP-A- 1 021 068
- DE-A1- 2 136 219
- DE-A1- 2 917 214
- GB-A- 2 321 764
- US-A- 3 527 915
- US-A- 5 459 303
- PATENT ABSTRACTS OF JAPAN Bd. 018, Nr. 475 (E-1601), 5. September 1994 (1994-09-05) -& JP 06 163154 A (FUNAI ELECTRIC CO LTD), 10. Juni 1994 (1994-06-10)
- PATENT ABSTRACTS OF JAPAN Bd. 016, Nr. 134 (E-1185), 6. April 1992 (1992-04-06) -& JP 03 295191 A (SANYO ELECTRIC CO LTD), 26. Dezember 1991 (1991-12-26)
- DATABASE WPI Section EI, Week 200443 Derwent Publications Ltd., London, GB; Class X25, AN 2003-613846 XP002344929 & KR 420 532 B (DAEWOO ELECTRONICS CORP) 2. März 2004 (2004-03-02)

## Beschreibung

Die Erfindung betrifft ein Mikrowellengerät gemäß dem Oberbegriff des Patentanspruches 1. Die Erfindung betrifft auch ein Kombinationsgargerät mit MikrowellenbetriebWeiterhin betrifft die Erfindung ein Verfahren zum Betrieb eines Mikrowellengeräts gemäß dem Oberbegriff des Patentanspruches 11.

In Mikrowellengeräten (Mikrowellenherden) wird in einem Garraum Gargut, insbesondere Lebensmittel, mit Mikrowellen gegart. In Kombinationsgargeräten sind neben dem Mikrowellenbetrieb auch weitere Betriebsarten zum Garen von Speisen, z.B. Grillbetrieb, Ober- und/oder Unterhitze, Umluftbetrieb, vorgesehen, die einzeln oder auch gemeinsam betrieben werden können. Im Folgenden sind unter der Bezeichnung Mikrowellengerät sowohl die reinen Mikrowellengeräte als auch die Kombinationsgeräte zu verstehen.

Bei Mikrowellengeräten werden üblicherweise die von einem Mikrowellengenerator (Magnetron) erzeugen Mikrowellen über einen Hohlleiter in einen Garraum geleitet. Befindet sich im Garraum ein Gargut (beispielsweise Lebensmittel oder Getränke), so dringen die Mikrowellen zumindest teilweise in das Gargut ein. Mikrowellen werden von Wasser absorbiert und geben dabei ihre Energie ab. Da Gargut immer Wasser enthält oder es sich beim Gargut um Wasser selbst handelt, wird das Gargut durch die vom Gargut absorbierte Mikrowellenenergie erwärmt.

Befindet sich kein Gargut im Garraum, so muss die in den Garraum eingespeiste Mikrowellenenergie anderweitig absorbiert werden. Die Mikrowellenenergie wird in diesem Fall von Gerätekomponenten in oder am Garraum zumindest teilweise absorbiert werden. Die von der jeweiligen Komponente absorbierte Energie ist dabei unter anderem abhängig von deren Formgebung, Anordnung und ihrem Material. Durch die absorbierte Energie kann die jeweilige Komponenten zerstört werden.

Um dies zu verhindern, ist es bekannt, eine automatische Sicherheitsabschaltung vorzusehen, die in dem Fall, dass Mikrowellenenergie in den leeren Garraum, d.h. in den Garraum ohne darin enthaltendes Gargut, eingespeist wird, automatisch die Mikrowelleneinspeisung abschaltet.

Hierzu sind aus DE 26 50 856 A1 und aus EP 467 224 Mikrowellengerate bekannt, die eine Vorrichtung zur Kontrolle des Beladungszustands des Garraums umfassen. Diese Vorrichtung erfasst mittels eines Messkopfes bzw. eines Sensors die Leistungsdichte des elektromagnetischen Feldes innerhalb des Garraums. Nach einer Signalverarbeitung wird gegebenenfalls die eingespeiste Mikrowellenenergie gesteuert bzw. abgeschaltet.

DE 42 07 459 C2 offenbart einen Mikrowellenherd mit einer Vorrichtung zur Sensierung der Leistungsdichte des elektromagnetischen Feldes außerhalb des Garguts. Diese Vorrichtung umfasst eine Antenne, deren Signal verarbeitet und ausgewertet wird. Bei Erkennen eines Leerlaufbetriebs wird die Energieabgabe des Magnetrons verringert oder abgeschaltet.

Nachteilig bei den bekannten Sicherheitsabschaltungen ist, dass für die Registrierung des Leerlaufbetriebs, d.h. einer Mikrowelleneinspeisung in den Garraum, ohne dass sich dort Gargut befindet, eigene Messköpfe, Sensoren oder Antennen sowie geeignete Komponenten zur Auswertung der Signale vorgesehen werden müssen. Diese zusätzlichen Bauteile müssen eingekauft werden, ggf. mit weiteren Komponenten für ihren Einbau und zu ihrer Ansteuerung. Sie müssen bei der Gerätekonzeption ebenso berücksichtigt werden wie bei der Produktion der Geräte, die durch die zusätzlichen Bauteile aufwändiger wird. Insgesamt verursachen diese zusätzlichen Bauteile zur Registrierung eines Leerlaufbetriebs des Mikrowellerigerätes daher deutliche Mehrkosten bei der Geräteherstellung.

In der EP 1 021 068 A2 ist ein Auftauverfahren für einen Mikrowellenherd beschrieben. Dabei wird insbesondere die magnetische Feldstärke der Überlagerung von ursprünglicher und reflektierter elektromagnetischer Welle erfasst. Es sind auch-weitere Sensoren, beispielsweise zum Erfassen der Temperatur oder der Feuchtigkeit des Garguts vorgesehen. Anhand der zeitlichen Entwicklung einer bestimmten Größe lässt sich feststellen, ob der Garraum mit zu wenig Gargut bestückt ist oder sich der Mikrowellenherd im Leerlaufbetrieb befindet.

In der GB 2 321 764 A ist eine Einrichtung zum Erfassen der Temperatur eines Magnetrons in einem Mikrowellengerät beschrieben. Dabei befindet sich die Einrichtung zum Erfassen der Temperatur unmittelbar am Magnetron, so dass diejenige Temperatur erfasst wird, der das Magnetron tatsächlich ausgesetzt ist. Bei einer zu hohen Temperatur wird das Magnetron abgeschaltet, um einer Beschädigung vorzubeugen.

Aus der JP 06 163154 A ist ein Mikrowellenherd mit einer Einrichtung zur Temperaturerfassung bekannt. Die Einrichtung zur Temperaturerfassung befindet sich außerhalb des Garraums an einer solchen Stelle, bei der eine relativ hohe Temperatur dann auftritt, wenn sich der Mikrowellenherd im Leerlaufbetrieb befindet. Wenn diese Temperatur erfasst wird, wird der Mikrowellenherd abgeschaltet.

In der DE 29 17 214 A1 ist ein Mikrowellenofen beschrieben, der eine Temperaturfühlersonde aufweist, um den zeitlichen Verlauf der Temperatur im Inneren des Garguts erfassen. In Abhängigkeit vom zeitlichen Verlauf der Temperatur im Inneren des Garguts wird die Leistung des Mikrowellenofens gesteuert.

Aus der JP 03 295191 A ist ein Mikrowellenherd mit einer Einrichtung zur Temperaturerfassung bekannt. Die Einrichtung zur Temperaturerfassung befindet sich an oder in der Nähe der Anode des Magnetrons, um die Temperatur der Anode besonders genau zu erfassen. Auf diese Weise lässt sich ein Beladungszustand mit wenig Gargut oder ein Leerlaufbetrieb erkennen, wenn die erfasste Temperatur einen hohen Wert aufweist.

In der US 3,527,915 ist eine Einrichtung beschrieben, um den Leerlaufbetrieb eines Mikrowellenherdes festzustellen. Die Einrichtung umfasst eine Vielzahl von Stäben, die so angeordnet sind, dass sie einerseits nicht mit der Strahlung in Wechselwirkung treten und andererseits die in die Stäbe eindringende Wärme einem Thermostat zuführen.

Aus der DE 21 36 219 A1 ist ein elektronischer Ofen bekannt, bei dem elektromagnetische Wellen mit hoher Frequenz in den Garraum gestrahlt werden. Der Ofen weist einen Thermoschalter auf, der den Ofen abschaltet, wenn sich kein oder nur wenig Gargut in dem Garraum befindet. Ein Thermofühler befindet sich im Luftweg des Garraums.

In der US 5,459,303 ist ein Verfahren zum Bestimmen des Leerlaufbetriebs in einem Mikrowellenherd beschrieben. Mit einem Gassensor wird die Gasmenge im Garraum erfasst. Dabei hängt der elektrische Widerstand des Gassensors von der Gasmenge ab. Wenn der Widerstand des Gassensors einen bestimmten Grenzwert unterschreitet, wird die Temperatur im Garraum erfasst. Der Leerlaufbetrieb wird festgestellt, wenn der Widerstand des Gassensors und die Temperatur im Garraum vorbestimmte Kriterien erfüllen.

Aus der KR 4230 532 Bist ein Verfahren zum Bestimmen des Leerlaufbetriebs in einem Mikrowellenherd bekannt. Dabei wird die Änderung der Temperatur im Garraum mit einem Temperatursensor erfasst. Anhand der Temperaturänderung lässt sich feststellen, ob ein Leerlaufbetrieb vorliegt.

Der Erfindung liegt die Aufgabe zugrunde, ein Mikrowellengerät und ein Verfahren zum Betrieb eines Mikrowellengeräts anzugeben, die eine besonders zuverlässige Bestimmung des Beladungszustandes des Garraums ermöglichen.

Diese Aufgabe wird gemäß der Erfindung hinsichtlich des Mikrowellengeräts durch die Merkmale des Anspruchs 1 und hinsichtlich des Verfahrens durch die Merkmale des Anspruchs 11 gelöst.

Gemäß Anspruch 1 sieht die Erfindung vor, dass mindestens einer der Temperatursensoren zur Erfassung der Garraumtemperatur und mindestens ein Weiterer der Temperatursensoren zur Erfassung der Temperatur der Einrichtung zur Erzeugung von Mikrowellen vorgesehen ist.

Unter Mikrowellengerät sind dabei wiederum alle Geräte mit Mikrowellenbetrieb zu verstehen, also auch alle Kombinationsgargeräte.

Das Mikrowellengerät kann sowohl nur zwei als auch mehrere Temperatursensoren umfassen. Im ersten Fall ist klar, dass nur das Messsignal der beiden Temperatursensoren mit der Auswerteeinrichtung ausgewertet werden kann. Im zweiten Fall kann vorgesehen sein, dass nur das Messsignal von zwei der Temperatursensoren ausgewertet wird. Es ist aber auch möglich, die Messsignale mehrerer oder aller Temperatursensoren für die Auswertung heranzuziehen.

Die Messsignale können in beliebiger Form, beispielsweise analog oder digital, zur Auswertung zur Verfügung stehen. Ferner können die Messsignale in ihrer zeitlichen Entwicklung kontinuierlich oder diskontinuierlich der Auswertung zur Verfügung stehen, beispielsweise als kontinuierliche, als Graph darstellbare Messkurve oder als Folge von Messsignalen (Messwerten), die sich auch als Wertetabelle darstellen lassen.

Die Auswertung der Messsignale in der Auswerteeinrichtung kann beispielsweise mit Hilfe von numerischen mathematischen Verfahren erfolgen.

Der Erfindung liegt die Überlegung zugrunde, für die Ermittlung eines Leerlaufbetriebs eine ohnehin vorhandene Gerätekomponente zu verwenden. Die Verwendung von Temperatursensoren ist in Mikrowellengeräten, insbesondere Kombinationsgeräten, verbreitet. So ist beispielsweise aus DE 195 05 588 A1 eine Temperaturfühleranordnung für einen Backofen mit Mikrowellenbetrieb und/oder konventioneller Beheizung bekannt. Dort ist ein im Inneren des Garraums angeordneter Temperatursensor beschrieben.

Der Vorteil der Erfindung liegt vor allem darin, dass nunmehr keine zusätzlichen Bauteile, wie eigene Sensoren, Messköpfe oder Antennen, zur Ermittlung eines Leerlaufbetriebs in das Mikrowellengerät eingebracht werden müssen. Für die Ermittlung wird einfach auf eine ohnehin vorhandene Komponente, einen Temperatursensor, zurückgegriffen. Dadurch werden Bauteile eingespart, es vereinfacht sich die Geräteherstellung. Dadurch lässt sich ein Mikrowellengerät mit Leerlauferfassung kostengünstig im Vergleich zum Stand der Technik herstellen. Auch wenn ein Temperatursensor in einem Mikrowellengerät noch nicht vorgesehen war, so ist ein Temperatursensor ein übliches Bauteil mit einfacher elektronischer Beschaltung, dass sich - im Vergleich zu den aus dem Stand der Technik bekannten, aufwändigen Lösungen, kostengünstig zur Erfassung eines Leerlaufbetriebs einsetzen lässt.

Die zeitliche Entwicklung der Messsignale von Temperatursensoren in Mikrowellengeräten zeigt bezüglich verschiedener Beladungszustände, wie untenstehend anhand der Figuren näher erläutert wird, signifikante Unterschiede, die zur Bestimmung des Beladungszustandes bzw. eines Leerlaufbetriebs eines Mikrowellengeräts herangezogen werden können.

Vorteilhafte Ausgestaltungen und Weiterbildungen sind in den von Anspruch 1 abhängigen Ansprüchen angegeben.

Gemäß einer weiteren vorteilhaften Ausgestaltung ist eine Sicherheitsabschaltung des Mikrowellenbetriebs, d.h. ein Ausschalten der Einrichtung zur Erzeugung von Mikrowellen, bei Ermittlung eines Leerlaufbetriebs durch die Auswerteeinrichtung vorgesehen. Zumindest sollte die in den Garraum eingespeiste Mikrowellenenergie deutlich reduziert werden. Dadurch wird verhindert, dass Komponenten des Mikrowellengeräts, beispielsweise aufgrund erhöhter Mikrowellenabsorption bei Leerlaufbetrieb, beschädigt oder zerstört werden.

Eine vorteilhafte Weiterbildung sieht vor, dass die Auswerteeinrichtung aus einzelnen erfassten Messwerten des Messsignals einen Kennwert für die zeitliche Entwicklung des Messsignals zu einem bestimmten Zeitpunkt, insbesondere mittels einer numerischen Differenziation, vorzugsweise mit der Differenzenmethode, ermittelt.

Der ermittelte Kennwert stellt einen Näherungswert für die Steigung eines aus den erfassten Messwerten gebildeten, die zeitliche Messwertentwicklung darstellenden Graphen (Darstellung der Messwerte bzw. des Messsignals auf der y-Achse gegen die Zeit auf der x-Achse) dar. Ein derartiger Graph kann als Messkurve des Temperatursensors bezeichnet werden, d.h. der von der Auswerteeinrichtung ermittelte Kennwert ist ein Näherungsmaß für die Steigung der Messkurve zu einem bestimmten Zeitpunkt.

Die zeitliche Entwicklung des Messsignals verläuft bei verschiedenen Beladungszuständen deutlich unterschiedlich. Damit unterschieden sich auch die Steigungen der Messkurven des Temperatursensors bei verschiedenen Beladungszuständen signifikant. Dies wird untenstehend anhand der Figuren näher dargelegt. Insbesondere die Steigung der Messkurve bei Leerlaufbetrieb weicht deutlich von der Steigung der Messkurve bei Beladung ab. Somit ist die Steigung der Messkurve und damit die zeitliche Entwicklung des Messsignals, insbesondere der hierfür jeweils ermittelte Kennwert, eine geeignete Größe zur Ermittlung des Beladungszustands, insbesondere des Leerlaufbetriebs.

Zweckmäßig ist dabei, dass die Auswerteeinrichtung dann einen Leerlaufbetrieb feststellt bzw. ausgibt, wenn der Betrag des Kennwerts der zeitlichen Entwicklung des Messsignals bzw. der Messsignale, insbesondere zu vorgegebenen Zeitpunkten und/oder innerhalb eines oder mehrerer vorgegebener Zeitintervalle, jeweils einen vorgegebenen Grenzwert überschreitet. Zweckmäßigerweise sollte zur Feststellung eines Leerlaufbetriebs der Betrag des Kennwerts fortwährend während eines vorgegebenen Zeitintervalls einen gegebenenfalls zeitabhängigen Grenzwert überschreiten.

Die Zeitpunkte und Zeitintervalle sind dabei immer auf den Beginn des Mikrowellenbetriebs bezogen.

Zweckmäßig ist ferner, wenn der jeweilige Grenzwert in Abhängigkeit von der seit Beginn des Mikrowellenbetriebs vergangenen Zeit vorgegeben ist und/oder der jeweilige Grenzwert zu jedem Zeitpunkt innerhalb eines vorgegebenen Zeitintervalls derart vorgegeben ist, dass der Grenzwert größer ist als der Betrag des ermittelten Kennwerts der zeitlichen Entwicklung des Messsignals des jeweiligen Temperatursensors bei, insbesondere vorgegebener, Beladung des Garraums zum gleichen Zeitpunkt nach Beginn des Mikrowellenbetriebs. Demnach sind die zeitabhängigen Grenzwerte für den jeweiligen Temperatursensor so vorgegeben, dass der Betrag des Kennwertes bei Beladung innerhalb des vorgegebenen Zeitintervalls zu jedem Zeitpunkt unterhalb des Grenzwertes liegt.

Das vorgegebene Zeitintervall sollte dabei zweckmäßigerweise in den ersten Minuten des Mikrowellenbetriebs liegen, insbesondere in den ersten zwei Minuten, vorzugsweise zwischen 10 und 60 Sekunden, nach Beginn des Mikrowellenbetriebs. Die Dauer des vorgegebenen Zeitintervalls sollte zweckmäßigerweise zwischen 1 und 50 Sekunden, insbesondere zwischen 5 und 10 Sekunden, liegen

Eine Ausführungsform des Mikrowellengeräts sieht vor, dass mindestens einer der Temperatursensoren im Garraum und/oder an einer Wandung des Garraums angeordnet ist und/oder in den Garraum hineinragt, insbesondere zwischen 2 cm und 3 cm, vorzugsweise etwa 2,5 cm, in den Garraum hineinragt.

Ferner kann mindestens einer der Temperatursensoren an der Einrichtung zur Erzeugung von Mikrowellen angeordnet sein. Insbesondere können die Messsignale eines Temperatursensors im Garraum und eines Temperatursensors an der Einrichtung zur Erzeugung von Mikrowellen zur Ermittlung eines Leerlaufbetriebs herangezogen werden, wodurch ein verifiziertes Ergebnis vorliegt.

Von Vorteil ist ferner, wenn der Temperatursensor, insbesondere bei Leerlaufbetrieb, durch die von ihm absorbierte Mikrowellenenergie nicht beschädigt und/oder zerstört wird.

Eine zweckmäßige Weiterbildung sieht vor, dass mindestens einer der Temperatursensoren ein Platin-Sensor, beispielsweise ein PT 500, ist, insbesondere ein im oder am Garraum angeordneter Sensor. Ferner kann mindestens einer der Temperatursensoren ein NTC-Sensor (NTC: negative temperature coefficent, negativer Temperaturkoeffizient) sein, insbesondere ein an der Einrichtung zur Erzeugung von Mikrowellen angeordneter Sensor.

Gemäß Anspruch 11 sieht die Erfindung vor, dass mit mindestens einem der Temperatursensoren die Garraumtemperatur und mit mindestens einem Weiteren der Temperatursensoren die Temperatur der Einrichtung zur Erzeugung von Mikrowellen erfasst wird.

Die obenstehenden Anmerkungen zum Mikrowellengerät gemäß Anspruch 1, insbesondere die Ausführungen zu den Vorteilen, treffen ebenso auf das obige Betriebsverfahren zu.

Vorteilhafte Weiterbildungen des Verfahrens sind in den von Anspruch 11 abhängigen Ansprüchen angegeben.

Zweckmäßig ist auch, wenn das Verfahren eine Sicherheitsabschaltung des Mikrowellenbetriebs, d.h. ein Ausschalten der Einrichtung zur Erzeugung von Mikrowellen, bei Ermittlung eines Leerlaufbetriebs vorsieht. Zumindest sollte die in den Garraum eingespeiste Mikrowellenenergie deutlich reduziert werden.

Gemäß einer vorteilhaften Ausgestaltung des Verfahrens wird aus erfassten Messwerten des Messsignals ein Kennwert für die zeitliche Entwicklung des Messsignals zu einem bestimmten Zeitpunkt ermittelt, insbesondere mittels einer numerischen Differenziation, vorzugsweise mit der Differenzenmethode.

Dies geschieht beispielsweise, indem der Betrag des Kennwerts für die zeitliche Entwicklung des Messsignals bzw. der Messsignale, insbesondere fortwährend während eines oder mehrerer vorgegebener Zeitintervalle nach Beginn des Mikrowellenbetriebs, mit einem vorgegebenen Grenzwert verglichen wird und ein Leerlaufbetrieb ermittelt ist bzw. als ermittelt gilt, wenn der Betrag des Kennwerts der zeitlichen Entwicklung des Messsignals bzw. der Messsignale, insbesondere zu vorgegebenen Zeitpunkten und/oder innerhalb eines oder mehrere vorgegebener Zeitintervalle, jeweils einen vorgegebenen Grenzwert überschreitet.

Der jeweilige Grenzwert kann dabei in Abhängigkeit von der seit Beginn des Mikrowellenbetriebs vergangenen Zeit vorgegeben werden. Ferner sollte er zu jedem Zeitpunkt innerhalb eines vorgegebenen Zeitintervalls derart vorgegeben sein, dass der Grenzwert größer ist als der Betrag des ermittelten Kennwerts der zeitlichen Entwicklung des Messsignals des jeweiligen Temperatursensors bei, insbesondere vorgegebener, Beladung des Garraums zum gleichen Zeitpunkt nach Beginn des Mikrowellenbetriebs.

Zweckmäßigerweise liegt das vorgegebene Zeitintervall in den ersten Minuten des Mikrowellenbetriebs, insbesondere in den ersten zwei Minuten, vorzugsweise zwischen 10 und 60 Sekunden, nach Beginn des Mikrowellenbetriebs. Die Dauer des vorgegebenen Zeitintervalls sollte ferner zwischen 1 und 50 Sekunden, insbesondere zwischen 5 und 10 Sekunden, liegen.

Die Erfindung wird nachstehend auch hinsichtlich weiterer Merkmale und Vorteile anhand von in den Zeichnungen wiedergegebenen Messkurven verschiedener Temperatursensoren in Mikrowellengeräten näher erläutert.

Hierbei zeigt
- FIG 1: die Messkurven eines im Garraum angeordneten Temperatursensors bei drei verschiedenen Beladungszuständen, und
- FIG 2: die Messkurven eines am Magnetron angeordneten Temperatursensors bei den gleichen drei Beladungszuständen wie in FIG 1.

Dabei ist zu beachten, dass sie Messkurven jeweils aus einzelnen Messwerten, d.h. aus Wertetabellen, entstanden sind. Die Graphen wurden somit aus diskreten Messwerten, d.h. Messsignalen des jeweiligen Temperatursensors zu bestimmten Zeitpunkten, gebildet.

FIG 1 zeigt in einem Diagramm 2 drei bei verschiedenen Beladungszuständen eines Garraums eines Mikrowellengeräts aufgenommene Messkurven 3, 4, 5 eines im Garraum angeordneten Temperatursensors. Der Sensor ist ein Platin-Sensor vom Typ Pt 500, seine Länge im Garraum beträgt etwa 2,5 cm. Die von dem Sensor auch unter Extrembedingungen (höchste Leistungsstufe des Mikrowellengeräts, keine Beladung) absorbierte Mikrowellenenergie liegt unterhalb der Grenze, ab der die absorbierte Energie den Sensor beschädigen oder zerstören würde.

Das Diagramm 2 weist eine horizontale Achse 6 und eine vertikale Achse 7 auf. Die horizontale Achse gibt die Zeit seit Beginn eines Mikrowellenbetriebs wieder, die vertikale Achse die Messwerte des Temperatursensors. Diesen Messwerten können anhand der untenstehenden Tabelle Temperaturwerte zugeordnet werden.

Die in Diagramm 2 dargestellten Messkurven 3, 4, 5 geben die zeitliche Entwicklung der Messwerte des Temperatursensors nach Beginn des Mikrowellenbetriebs wieder. Dabei zeigt Messkurve 3 die Entwicklung bei einem Leerlaufbetrieb des Mikrowellengeräts, d.h. im Garraum befindet sich kein Gargut, es werden aber Mikrowellen erzeugt und in den Garraum geleitet. Messkurve 4 zeigt die zeitliche Entwicklung der Messwerte bei einer Beladung des Garraums mit einem Behälter, der 80 ml (Milliliter) Wasser enthält. Dabei ist der plötzlich Anstieg ab Messpunkt 8 (nach einer Zeit von ca. 1 min 25 sec) darauf zurückzuführen, dass das Wasser zu kochen beginnt und der entstehenden Wasserdampf die Garraumtemperatur erhöht. Messkurve 5 zeigt die zeitliche Entwicklung der Messwerte bei einer Beladung des Garraums mit einem Behälter, der 1 l (Liter) Wasser enthält.

Bei allen drei Messkurven 3, 4, 5 steigen die Messwerte mit der Zeit an. Allerdings ist die Steigung der bei Leerlaufbetrieb aufgenommenen Messkurve 3 in einem Zeitintervall 9 zwischen etwa 20 sec und 1 min 20 sec deutlich größer als bei beiden bei Beladung aufgenommenen Messkurven 4, 5. Ferner ist die Steigung der Messkurve 4 bei Beladung mit 80 ml Wasser zumindest innerhalb der ersten 5 min nach Beginn des Mikrowellenbetriebs größer als die Steigung der Messkurve 5 bei Beladung mit 1 1 Wasser. Die Steigung einer ermittelten Messkurve ist daher, zumindest innerhalb eines bestimmten Zeitintervalls nach Beginn des Mikrowellenbetriebs, geeignet, den Beladungszustand eines Garraums zu ermitteln.

Insbesondere lässt sich kurz nach Beginn des Mikrowellenbetriebs ein Leerlaufbetrieb des Mikrowellengeräts feststellen. Da aber auch Beladungen mit weniger als 80 ml Wasser vorkommen können, sollte das herangezogene Zeitintervall im dargestellten Fall unterhalb von 1 min, beispielsweise zwischen 10 sec und 60 sec, vorzugsweise zwischen 20 und 50 sec, nach Beginn des Mikrowellenbetriebs liegen. Übersteigt die ermittelte Steigung für eine vorgegebene Zeitdauer innerhalb dieses Zeitintervalls einen vorgegebenen Grenzwert, so stellt eine Auswerteeinheit Leerlaufbetrieb fest. Eine Sicherheitsabschaltung schaltet dann die Mikrowellenerzeugung ab bzw. reduziert zumindest die in den Garraum eingestrahlte Mikrowellenenergie. Der Grenzwert wird zeitabhängig, d.h. abhängig von der Zeit seit Beginn des Mikrowellenbetriebs, vorgegeben. Er liegt für jeden Zeitpunkt zwischen der Steigung der Messkurve 4 (Beladung 80 ml) und der Steigung der Messkurve 3 (Leerlaufbetrieb), wobei der Grenzwert näher an der Steigung der Messkurve 3 (Leerlaufbetrieb) liegen sollte.

Darüber hinaus kann der Wert der Steigung einer Messkurve durch Vergleich mit vorgegebenen Referenzwerten auch zur Ermittlung der Menge an Gargut im Garraum herangezogen werden. Eine Auswerte- und/oder Steuereinheit kann anhand dieses Ergebnisses die in den Garraum eingespeiste Mikrowellenenergie steuern, d.h. gegebenenfalls erhöhen oder reduzieren, und dadurch an die Menge an Gargut anpassen.

FIG 2 zeigt in einem Diagramm 10 für drei verschiedenen Beladungszuständen eines Garraums eines Mikrowellengeräts, die den Beladungszuständen der Messkurven 3, 4, 5 des Diagramms 2 aus FIG 1 entsprechen, aufgenommene Messkurven 11, 12, 13 eines an einem die Mikrowellen erzeugenden Magnetron angeordneten Temperatursensors. Der Sensor ist ein NTC-Sensor (negativer Temperaturkoeffizient) vom Typ NTC Helth.

Das Diagramm 10 weist eine horizontale Achse 14 und eine vertikale Achse 15 auf. Die horizontale Achse 14 gibt die Zeit seit Beginn eines Mikrowellenbetriebs wieder, die vertikale Achse 15 die Messwerte des Temperatursensors. Diesen Messwerten können anhand der untenstehenden Tabelle Temperaturwerte zugeordnet werden.

Die in Diagramm 10 dargestellten Messkurven 11, 12, 13 geben die zeitliche Entwicklung der Messwerte des Temperatursensors nach Beginn des Mikrowellenbetriebs wieder. Dabei zeigt Messkurve 11 die Entwicklung bei einem Leerlaufbetrieb des Mikrowellengeräts. Messkurve 12 zeigt die zeitliche Entwicklung der Messwerte bei einer Beladung des Garraums mit einem Behälter, der 80 ml Wasser enthält. Messkurve 13 zeigt die zeitliche Entwicklung der Messwerte bei einer Beladung des Garraums mit einem Behälter, der 1 1 (Liter) Wasser enthält.

Bei allen drei Messkurven 11, 12, 13 sinken die Messwerte mit der Zeit, d.h. die Messkurven weisen eine negative Steigung auf. Allerdings ist der Betrag der Steigung der bei Leerlaufbetrieb aufgenommenen Messkurve 11 in einem Zeitintervall 9 zwischen etwa 20 sec und 1 min 20 sec, das dem Zeitintervall 9 aus FIG 1 entspricht, größer als der Steigungsbetrag bei beiden bei Beladung aufgenommenen Messkurven 12, 13, d.h. die Messkurve 11 fällt schneller. Ferner ist der Betrag der Steigung der Messkurve 12 bei Beladung mit 80 ml Wasser innerhalb des Zeitintervalls 9 größer als der Betrag der Steigung der Messkurve 13 bei Beladung mit 1 1 Wasser. Die Steigung einer ermittelten Messkurve ist daher auch bei diesem Temperatursensor am Magnetron; zumindest innerhalb eines bestimmten Zeitintervalls nach Beginn des Mikrowellenbetriebs, geeignet, den Beladungszustand eines Garraums zu ermitteln. Die Ergebnisse können zur Verifizierung der Ergebnisse des in FIG 1 verwendeten Temperatursensors im Garraum herangezogen werden.

Für die Auswertung einer am Temperatursensor gemäß FIG 2 ermittelten Messkurve, insbesondere die Festlegung relevanter Zeitintervalle und Grenzwerte, gelten die obigen Ausführungen anhand von FIG 1 analog.

Insgesamt bleibt festzustellen, dass sich vor allem die Messsignale eines im Garraum eines Mikrowellengeräts angeordneten Temperatursensors, der in Kombinationsgeräten ohnehin vorhanden ist, für die Ermittlung eines Leerlaufbetriebs des Mikrowellengeräts eignen. Vor allem der Vergleich von ermittelten Kennwerten für die zeitliche Entwicklung der von diesem Sensor ausgegebenen Messsignale (die Kennwerte sind ein Näherungswert für die Steigung in den dargestellten Graphen) mit vorgegebenen Grenzwerten innerhalb eines ebenfalls vorgegebenen Temperaturintervalls ermöglicht die zuverlässige Feststellung eines Leerlaufbetriebs. Diese Ergebnis kann für eine automatischen Sicherheitsabschaltung, gesteuert von einer Auswerte- und/oder Steuereinrichtung, bei Leerlaufbetrieb zur Vermeidung von Schäden am Mikrowellengerät genutzt werden.

Nachfolgend erfolgt tabellarisch eine Zuordnung der in FIG 1 und FIG 2 angegebenen Messwerte der Temperatursensoren zu Temperaturwerten. Bezüglich FIG 1 ist allerdings anzumerken, dass die Messwerte des Temperatursensors PT 500 im Garraum nicht unbedingt die tatsächliche Garraumtemperatur anzeigen, sondern dass die Messwerte unter anderem bestimmt werden durch die vom Sensor absorbierte Mikrowellenenergie.

| Temp. in °C | PT 500 (FIG 1) | NTC Helth (FIG 2) | | Temp. in °C | PT 500 (FIG 1) | NTC Helth (FIG 2) |
|---|---|---|---|---|---|---|
| 0 | 500 | 160.756 | | 140 | 768 | |
| 10 | 520 | 97.970 | | 150 | 787 | |
| 20 | 539 | 60.545 | | 160 | 805 | |
| 30 | 558 | 38.552 | | 170 | 824 | |
| 40 | 578 | 25.062 | | 180 | 842 | |
| 50 | 597 | 16.542 | | 190 | 861 | |
| 60 | 616 | 11.066 | | 200 | 879 | |
| 70 | 635 | 7.573 | | 210 | 898 | |
| 80 | 655 | 5.258 | | 220 | 916 | |
| 90 | 674 | 3.712 | | 230 | 934 | |
| 100 | 693 | 2.664 | | 240 | 952 | |
| 110 | 711 | 1.931 | | 250 | 971 | |
| 120 | 730 | 1.427 | | 260 | 989 | |
| 130 | 749 | 1.065 | | 270 | 1.007 | |

### Bezugszeichenliste

- 2: Diagramm für Sensor Pt 500
- 3: Messkurve bei Leerlaufbetrieb
- 4: Messkurve bei Beladung 80 ml
- 5: Messkurve bei Beladung 1 l
- 6: horizontale Achse
- 7: vertikale Achse
- 8: Messpunkt
- 9: Zeitintervall
- 10: Diagramm für Sensor NTC
- 11: Messkurve bei Leerlaufbetrieb
- 12: Messkurve bei Beladung 80 ml
- 13: Messkurve bei Beladung 1 l
- 14: horizontale Achse
- 15: vertikale Achse

## Patentansprüche

1. Mikrowellengerät, umfassend
a) mindestens einen Garraum für Gargut,
b) mindestens eine Einrichtung zur Erzeugung von Mikrowellen,
c) zwei oder mehrere Temperatursensoren, wobei jeder der Temperatursensoren ein Messsignal (2; 10) erzeugt, und
d) mindestens eine Auswerteeinrichtung, mit der anhand der zeitlichen Entwicklung der Messsignale (2; 10) von mindestens zwei der Temperatursensoren bei Mikrowellenbetrieb der Beladungszustand des Garraums, insbesondere ein Leerlaufbetrieb (3; 11) des Mikrowellengeräts, ermittelbar ist,
**dadurch gekennzeichnet, dass**
mindestens einer der Temperatursensoren zur Erfassung der Garraumtemperatur und mindestens ein Weiterer der Temperatursensoren zur Erfassung der Temperatur der Einrichtung zur Erzeugung von Mikrowellen vorgesehen ist.

2. Mikrowellengerät nach Anspruch 1, bei dem eine Sicherheitsabschaltung des Mikrowellenbetriebs bei Ermittlung eines Leerlaufbetriebs (3; 11) durch die Auswerteeinrichtung vorgesehen ist.

3. Mikrowellengerät nach Anspruch 1 oder 2, bei dem die Auswerteeinrichtung aus einzelnen erfassten Messwerten des Messsignals (2; 10) einen Kennwert für die zeitliche Entwicklung des Messsignals (2; 10) zu einem bestimmten Zeitpunkt, insbesondere mittels einer numerischen Differenziation, vorzugsweise mit der Differenzenmethode, ermittelt.

4. Mikrowellengerät nach Anspruch 3, bei dem die Auswerteeinrichtung einen Leerlaufbetrieb (3; 11) feststellt, wenn der Betrag des Kennwerts der zeitlichen Entwicklung des Messsignals bzw. der Messsignale (2; 10) , insbesondere zu vorgegebenen Zeitpunkten und/oder innerhalb eines oder mehrerer vorgegebener Zeitintervalle, jeweils einen vorgegebenen Grenzwert überschreitet.

5. Mikrowellengerät nach Anspruch 4, bei dem der jeweilige Grenzwert in Abhängigkeit von der seit Beginn des Mikrowellenbetriebs vergangenen Zeit vorgegeben ist und/oder der jeweilige Grenzwert zu jedem Zeitpunkt innerhalb eines vorgegebenen Zeitintervalls derart vorgegeben ist, dass der Grenzwert größer ist als der Betrag des ermittelten Kennwerts der zeitlichen Entwicklung des Messsignals (2; 10) des jeweiligen Temperatursensors bei, insbesondere vorgegebener, Beladung des Garraums zum gleichen Zeitpunkt nach Beginn des Mikrowellenbetriebs.

6. Mikrowellengerät nach Anspruch 4 oder 5, bei dem das vorgegebene Zeitintervall in den ersten Minuten des Mikrowellenbetriebs liegt, insbesondere in den ersten zwei Minuten, vorzugsweise zwischen 10 und 60 Sekunden, nach Beginn des Mikrowellenbetriebs, und/oder die Dauer des vorgegebenen Zeitintervalls zwischen 1 und 50 Sekunden, insbesondere zwischen 5 und 10 Sekunden, liegt.

7. Mikrowellengerät nach einem der vorhergehenden Ansprüche, bei dem mindestens einer der Temperatursensoren im Garraum und/oder an einer Wandung des Garraums angeordnet ist und/oder in den Garraum hineinragt, insbesondere zwischen 2 cm und 3 cm, vorzugsweise etwa 2,5 cm, in den Garraum hineinragt.

8. Mikrowellengerät nach einem der vorhergehenden Ansprüche, bei dem mindestens einer der Temperatursensoren an der Einrichtung zur Erzeugung von Mikrowellen angeordnet ist.

9. Mikrowellengerät nach einem der vorhergehenden Ansprüche, bei dem der Temperatursensor, insbesondere bei Leerlaufbetrieb (3; 11), durch die von ihm absorbierte Mikrowellenenergie nicht beschädigt und/oder zerstört wird.

10. Mikrowellengerät nach einem der vorhergehenden Ansprüche, bei dem mindestens einer der Temperatursensoren ein Platin-Sensor ist und/oder mindestens einer der Temperatursensoren ein NTC-Sensor ist.

11. Verfahren zum Betrieb eines Mikrowellengeräts, insbesondere eines Mikrowellengeräts nach einem der vorhergehenden Ansprüche, das mindestens einen Garraum für Gargut und mindestens eine Einrichtung zur Erzeugung von Mikrowellen und zwei oder mehrere Temperatursensoren umfasst, wobei jeder der Temperatursensoren ein Messsignal (2; 10) erzeugt, bei dem die zeitliche Entwicklung der Messsignale (2; 10) von mindestens zwei der Temperatursensoren bei Mikrowellenbetrieb zur Ermittlung des Beladungszustandes des Garraums, insbesondere zur Ermittlung eines Leerlaufbetriebs (3; 11) des Mikrowellengeräts, herangezogen wird,
**dadurch gekennzeichnet, dass**
mit mindestens einem der Temperatursensoren die Garraumtemperatur und mit mindestens einem Weiteren der Temperatursensorendie Temperatur der Einrichtung zur Erzeugung von Mikrowellen erfasst wird.

12. Verfahren nach Anspruch 11, bei dem eine Sicherheitsabschaltung des Mikrowellenbetriebs bei Ermittlung eines Leerlaufbetriebs (3; 11) erfolgt.

13. Verfahren nach Anspruch 11 oder 12, bei dem aus erfassten Messwerten des Messsignals (2; 10) ein Kennwert für die zeitliche Entwicklung des Messsignals zu einem bestimmten Zeitpunkt ermittelt wird, insbesondere mittels einer numerischen Differenziation, vorzugsweise mit der Differenzenmethode.

14. Verfahren nach Anspruch 13, bei dem der Betrag des Kennwerts für die zeitliche Entwicklung des Messsignals bzw. der Messsignale (2; 10), insbesondere fortwährend während eines oder mehrerer vorgegebener Zeitintervalle nach Beginn des Mikrowellenbetriebs, mit einem vorgegebenen Grenzwert verglichen wird und ein Leerlaufbetrieb (3; 11) ermittelt ist bzw. als ermittelt gilt, wenn der Betrag des Kennwerts der zeitlichen Entwicklung des Messsignals bzw. der Messsignale (2; 10), insbesondere zu vorgegebenen Zeitpunkten und/oder innerhalb eines oder mehrerer vorgegebener Zeitintervalle, jeweils einen vorgegebenen Grenzwert überschreitet.

15. Verfahren nach Anspruch 14, bei dem der jeweilige Grenzwert in Abhängigkeit von der seit Beginn des Mikrowellenbetriebs vergangenen Zeit vorgegeben ist und/oder der jeweilige Grenzwert zu jedem Zeitpunkt innerhalb eines vorgegebenen Zeitintervalls derart vorgegeben ist, dass der Grenzwert größer ist als der Betrag des ermittelten Kennwerts der zeitlichen Entwicklung des Messsignals des jeweiligen Temperaturdes Messsignals des jeweiligen Temperatursensors bei, insbesondere vorgegebener, Beladung des Garraums zum gleichen Zeitpunkt nach Beginn des Mikrowellenbetriebs.

16. Verfahren nach Anspruch 14 oder 15, bei dem das vorgegebene Zeitintervall in den ersten Minuten des Mikrowellenbetriebs liegt, insbesondere in den ersten zwei Minuten, vorzugsweise zwischen 10 und 60 Sekunden, nach Beginn des Mikrowellenbetriebs, und/oder die Dauer des vorgegebenen Zeitintervalls zwischen 1 und 50 Sekunden, insbesondere zwischen 5 und 10 Sekunden, liegt.

## Claims

1. Microwave apparatus comprising
a) at least one cooking space for cooking material,
b) at least one device for producing microwaves,
c) two or more temperature sensors, wherein each of the temperature sensors produces a measuring signal (2; 10), and
d) at least one evaluating device, with which the loaded state of the cooking space, in particular no-load operation (3; 11) of the microwave apparatus, can be determined using the temporal development of the measuring signals (2; 10) of at least two of the temperature sensors during microwave operation,
**characterised in that** at least one of the temperature sensors is provided to record the cooking space temperature and at least one further of the temperature sensors is provided to record the temperature of the device for producing microwaves.

2. Microwave apparatus according to claim 1, in which safety disconnection of microwave operation is provided by the evaluating device on determining no-load operation (3; 11).

3. Microwave apparatus according to claim 1 or 2, in which the evaluating device determines a characteristic value for the temporal development of the measuring signal (2; 10) from individual recorded measured values of the measuring signal (2; 10) at a certain point in time, in particular by means of numerical differentiation, preferably using the differential method.

4. Microwave apparatus according to claim 3, in which the evaluating device establishes no-load operation (3; 11) when the amount of the characteristic value of the temporal development of the measuring signal or of the measuring signals (2; 10), in particular at preset points in time and/or within one or more preset time intervals, in each case exceeds a preset limiting value.

5. Microwave apparatus according to claim 4, in which the particular limiting value is preset as a function of the time lapsed since the start of microwave operation and/or the particular limiting value is preset at each point in time within a preset time interval such that the limiting value is greater than the amount of the characteristic value determined of temporal development of the measuring signal (2; 10) of the particular temperature sensor at, in particular preset, loading of the cooking space at the same point in time after the start of microwave operation.

6. Microwave apparatus according to claim 4 or 5, in which the preset time interval lies in the first minutes of microwave operation, in particular in the first two minutes, preferably between 10 and 60 seconds, after the start of microwave operation, and/or the duration of the preset time interval lies between 1 and 50 seconds, in particular between 5 and 10 seconds.

7. Microwave apparatus according to one of the preceding claims, in which at least one of the temperature sensors is arranged in the cooking space and/or on a wall of the cooking space and/or projects into the cooking space, in particular projects between 2 cm and 3 cm, preferably about 2.5 cm, into the cooking space.

8. Microwave apparatus according to one of the preceding claims, in which at least one of the temperature sensors is arranged on the device for producing microwaves.

9. Microwave apparatus according to one of the preceding claims, in which the temperature sensor, in particular during no-load operation (3; 11), is not damaged and/or destroyed by the microwave energy absorbed by it.

10. Microwave apparatus according to one of the preceding claims, in which at least one of the temperature sensors is a platinum sensor and/or at least one of the temperature sensors is an NTC sensor.

11. Process for operating a microwave apparatus, in particular a microwave apparatus according to one of the preceding claims, which comprises at least one cooking space for cooking material and at least one device for producing microwaves and two or more temperature sensors, wherein each of the temperature sensors produces a measuring signal (2; 10), in which the temporal development of the measuring signals (2; 10) of at least two of the temperature sensors during microwave operation is used to determine the loaded state of the cooking space, in particular to determine no-load operation (3; 11) of the microwave apparatus, **characterised in that** the cooking space temperature is recorded by at least one of the temperature sensors and the temperature of the device for producing microwaves is recorded by at least one further of the temperature sensors.

12. Process according to claim 11, in which safety disconnection of microwave operation takes place on determining no-load operation (3; 11).

13. Process according to claim 11 or 12, in which a characteristic value for the temporal development of the measuring signal is determined from recorded measured values of the measuring signal (2; 10) at a certain point in time, in particular by means of numerical differentiation, preferably using the differential method.

14. Process according to claim 13, in which the amount of the characteristic value for the temporal development of the measuring signal or of the measuring signals (2; 10), in particular continuously during one or more preset time intervals after the start of microwave operation, is compared with a preset limiting value and no-load operation (3; 11) is determined or is regarded as determined when the amount of the characteristic value of the temporal development of the measuring signal or of the measuring signals (2; 10), in particular at preset points in time and/or within one or more preset time intervals, in each case exceeds a preset limiting value.

15. Process according to claim 14, in which the particular limiting value is preset as a function of the time lapsed since the start of microwave operation and/or the particular limiting value is preset at each point in time within a preset time interval such that the limiting value is greater than the amount of the characteristic value determined of the temporal development of the measuring signal of the particular temperature of the measuring signal of the particular temperature sensor at, in particular preset, loading of the cooking space at the same point in time after the start of microwave operation.

16. Process according to claim 14 or 15, in which the preset time interval lies in the first minutes of microwave operation, in particular in the first two minutes, preferably between 10 and 60 seconds, after the start of microwave operation, and/or the duration of the preset time interval lies between 1 and 50 seconds, in particular between 5 and 10 seconds.

## Revendications

1. Appareil à micro-ondes, comprenant :
a) au moins une enceinte de cuisson pour des aliments à cuire,
b) au moins une installation pour produire des micro-ondes,
c) deux ou plusieurs capteurs de température, où chacun des capteurs de température produit un signal de mesure (2;10), et
d) au moins une installation d'évaluation au moyen de laquelle, à l'aide du développement dans le temps des signaux de mesure (2;10) d'au moins deux des capteurs de température lors du fonctionnement à micro-ondes, l'état de charge de l'enceinte de cuisson, en particulier un fonctionnement à vide (3;11) de l'appareil à micro-ondes peut être déterminé,
**caractérisé en ce qu'**au moins un des capteurs de température est prévu pour détecter la température de l'enceinte de cuisson et au moins un autre des capteurs de température pour détecter la température de l'installation pour produire les micro-ondes.

2. Appareil à micro-ondes selon la revendication 1, où est prévue une coupure de sécurité du fonctionnement à micro-ondes lors de la détermination d'un fonctionnement à vide (3;11) par l'installation d'évaluation.

3. Appareil à micro-ondes selon la revendication 1 ou 2, où l'installation d'évaluation détermine à partir de valeurs de mesure détectées individuelles du signal de mesure (2;10) une valeur caractéristique pour le développement dans le temps du signal de mesure (2;10) à un instant défini, en particulier au moyen d'une différenciation numérique, de préférence par la méthode des différences.

4. Appareil à micro-ondes selon la revendication 3, où l'installation d'évaluation constate un fonctionnement à vide (3;11) lorsque le montant de la valeur caractéristique du développement dans le temps du signal de mesure respectivement des signaux de mesure (2;10), en particulier à des instants prédéfinis et/ou à l'intérieur d'un ou de plusieurs intervalles de temps prédéfinis, dépasse à chaque fois une valeur limite prédéfinie.

5. Appareil à micro-ondes selon la revendication 4, où la valeur limite respective est fixée en fonction du temps qui s'est écoulé depuis le début du fonctionnement à micro-ondes et/ou la valeur limite respective est fixée à chaque instant à l'intérieur d'un intervalle de temps prédéfini de telle sorte que la valeur limite est plus grande que le montant de la valeur caractéristique déterminée du développement dans le temps du signal de mesure (2;10) du capteur de température respectif lors d'une charge, en particulier prédéfinie, de l'enceinte de cuisson au même instant après le début du fonctionnement à micro-ondes.

6. Appareil à micro-ondes selon la revendication 4 ou 5, où l'intervalle de temps prédéfini se situe dans les premières minutes du fonctionnement à micro-ondes, en particulier dans les premières deux minutes, de préférence entre 10 et 60 secondes, après le début du fonctionnement à micro-ondes et/ou la durée de l'intervalle de temps prédéfini entre 1 et 50 secondes, en particulier entre 5 et 10 secondes.

7. Appareil à micro-ondes selon l'une des revendications précédentes, où au moins l'un des capteurs de température est disposé dans l'enceinte de cuisson et/ou à une paroi de l'enceinte de cuisson et/ou fait saillie dans l'enceinte de cuisson, en particulier fait saillie entre 2 cm et 3 cm, de préférence selon environ 2,5 cm dans l'enceinte de cuisson.

8. Appareil à micro-ondes selon l'une des revendications précédentes, dans lequel au moins l'un des capteurs de température est disposé à l'installation pour produire les micro-ondes.

9. Appareil à micro-ondes selon l'une des revendications précédentes, où le capteur de température, en particulier lors d'un fonctionnement à vide (3;11), n'est pas endommagé et/ou détruit par l'énergie de micro-ondes qu'il absorbe.

10. Appareil à micro-ondes selon l'une des revendications précédentes, dans lequel au moins l'un des capteurs de température est un capteur en platine et/ou au moins l'un des capteurs de température est un capteur NTC.

11. Procédé de fonctionnement d'un appareil à micro-ondes, en particulier d'un appareil à micro-ondes selon l'une des revendications précédentes, qui comprend au moins une enceinte de cuisson pour des aliments à cuire et au moins une installation pour produire des micro-ondes et deux ou plusieurs capteurs de température, où chacun des capteurs de température produit un signal de mesure (2;10) où l'on fait appel au développement dans le temps des signaux de mesure (2;10) d'au moins deux des capteurs de température lors du fonctionnement à micro-ondes pour déterminer l'état de charge de l'enceinte de cuisson, en particulier pour déterminer le fonctionnement à vide (3;11) de l'appareil à micro-ondes, **caractérisé en ce qu'**on détecte avec au moins l'un des capteurs de température la température de l'enceinte de cuisson et avec au moins un autre des capteurs de température la température de l'installation pour produire les micro-ondes.

12. Procédé selon la revendication 1, où a lieu une coupure de sécurité du fonctionnement à micro-ondes lors de la détermination d'un fonctionnement à vide (3;11).

13. Procédé selon la revendication 11 ou 12, dans lequel on détermine à partir de valeurs de mesure détectées de signal de mesure (2;10) une valeur caractéristique pour le développement dans le temps du signal de mesure à un instant défini, en particulier par une différenciation numérique, de préférence avec la méthode des différences.

14. Procédé selon la revendication 13, dans lequel le montant de la valeur caractéristique pour le développement dans le temps du signal de mesure respectivement des signaux de mesure (2;10), en particulier pendant un ou plusieurs intervalles de temps prédéfinis après le début du fonctionnement à micro-ondes, est comparé avec une valeur limite prédéfinie, et un fonctionnement à vide (3;11) est déterminé respectivement est considéré comme étant déterminé lorsque le montant de la valeur caractéristique du développement dans le temps du signal de mesure respectivement des signaux de mesure (2;10), en particulier à des instants prédéfinis et/ou à l'intérieur d'un ou de plusieurs intervalles de temps prédéfinis, dépasse à chaque fois une valeur limite prédéfinie.

15. Procédé selon la revendication 14, où la valeur limite respective est fixée en fonction du temps qui s'est écoulé depuis le début du fonctionnement à micro-ondes et/ou la valeur limite respective est fixée à chaque instant à l'intérieur d'un intervalle de temps prédéfini de telle sorte que la valeur limite est plus grande que le montant de la valeur caractéristique déterminée du développement dans le temps du signal de mesure du capteur de température respectif lors de la charge, en particulier prédéfinie, de l'enceinte de cuisson au même instant après le début du fonctionnement à micro-ondes.

16. Procédé selon la revendication 14 ou 15, où l'intervalle de temps prédéfini se situe dans les premières minutes du fonctionnement à micro-ondes, en particulier dans les premières deux minutes, de préférence entre 10 et 60 secondes, après le début du fonctionnement à micro-ondes et/ou la durée de l'intervalle de temps prédéfini entre 1 et 50 secondes, en particulier entre 5 et 10 secondes.
